# EUROPÄISCHE PATENTSCHRIFT

(11) **EP 0 237 527 B1**
(45) Veröffentlichungstag und Bekanntmachung des Hinweises auf die Patenterteilung: **06.12.1989**
(21) Anmeldenummer: 86901037.1
(22) Anmeldetag: 22.01.1986
(51) Int. Cl.: H01R 23/66, H01R 4/24

(54) **VERBINDER ZUM ANSCHLIESSEN EINES MEHRADRIGEN ELEKTRISCHEN FLACHKABELS AN ANDERE SCHALTUNGSELEMENTE**
CONNECTOR FOR JOINING A MULTICORE FLAT ELECTRIC CABLE TO OTHER CIRCUIT ELEMENTS
RACCORD POUR RELIER UN CABLE ELECTRIQUE PLAT MULTICONDUCTEUR A D'AUTRES ELEMENTS DE CIRCUIT

(30) Priorität: 01.02.1985 DE 3503412
(43) Veröffentlichungstag der Anmeldung: 23.09.1987
(73) Patentinhaber: Assmann KG., D-5880 Lüdenscheid (DE)
(72) Erfinder: DEMMLER, Holger, D-8729 Hofheim/Unterfr. (DE); ASSMANN, Dieter, D-5880 Lüdenscheid (DE)
(74) Vertreter: Köchling, Conrad-Joachim
(86) Internationale Anmeldenummer: DE8600021
(87) Internationale Veröffentlichungsnummer: WO8604745

(56) Entgegenhaltungen:
- WO-A-81/01347
- DE-A- 2 301 398
- FR-A- 1 304 823
- FR-A- 2 268 370
- FR-A- 2 299 741
- US-A- 4 190 952

## Beschreibung

Die Erfindung betrifft einen Verbinder zum Anschließen eines mehradrigen elektrischen Flachkabels an andere Schaltungselemente, bestehend aus zwei flächig gegeneinander befestigbaren KlemmSchalentellen, einem mehrteiligen lsolierstoffkörper zur Aufnahme, Halterung und Führung einer Vielzahl in zwei parallelen Reihen angeordneter Kontaktstücke, wobei der Isolierstoffkörper eine obere und eine zu ihr parallele untere Fläche besitzt, zwischen den stirnseitig offenen KlemmSchalenteilen eingespannt ist und jedes Kontaktstück einen oberen Anschlußteil aufweist, der sich rechtwinklig von der oberen Fläche des Isolierstoffkörpers bis zu einem gemeinsamen Abstand von ihm erstreckt, welche oberen Anschlußteile einen einheitlichen ersten Abstand voneinander haben, und einen unteren Anschlußteil, der sich rechtwinklig zu der genannten unteren Fläche bis zu einem gemeinsamen Abstand von ihr über sie hinaus erstreckt, welche Anschlußteile einen einheitlichen zweiten Abstand voneinander haben, der sich von dem ersten Abstand unterscheidet, wobei die oberen und unteren Anschlußteile jedes Kontaktstückes miteinander durch ein verformbares, flaches Band verbunden sind.

Derartige Verbinder sind beispielsweise aus der EP-A-38 338 bekannt.

Diese Verbinder haben sich in der Praxis vielfach bewährt, wobei ihre Wirtschaftlichkeit und die Einfachheit ihrer Handhabung als Verdrahtungseinrichtung zum elektrischen Verbinden von auseinanderliegenden Bauteilen den Ausschlag für ihre Beliebtheit gegeben haben.

Bei dem oben genannten Verbinder ist es vorteilhaft, daß dieser in seiner Baubreite und Bauhöhe relativ klein gehalten ist, so daß übliche Abdeckhauben übergeschoben werden können.

Allerdings bereitet es einige Schwierigkeiten bei diesem Verbinder eine Abdeckhaube vorzusehen, wenn das angeschlossene Flachkabel beidseitig oder einseitig rechts bzw. links oben aus dem Verbinder herausgeführt wird, da das Flachkabel dann über die Außenabmessungen des Verbinders hinaus vorragt.

Darüber hinaus ist bei dem bekannten Verbinder nachteilig, daß der Isolierkörper dort aus einem Träger und einem trogförmigen lsolierkörper gebildet ist. Zur Montage der Kontaktstücke an dem Träger ist es erforderlich, den Träger freizuhalten, da die Kontaktstücke beidseitig in den Träger eingesetzt werden müssen. Daran anschließend muß der Träger in den trogförmigen Isolierkörper eingesetzt werden und mit diesem rastend verbunden werden, was einen zusätzlichen Arbeitsaufwand und die Anordnung zusätzlicher Befestigungsklammem erforderlich macht. Der für diesen Verbinder notwendige Material-und Fertigungsaufwand ist erheblich.

Ausgehend von diesem Stand der Technik liegt der Erfindung die Aufgabe zugrunde, einen Verbinder eingangs bezeichneter Art zu schaffen, der bei geringerem Werkstoffaufwand eine leichtere Montage ermöglicht und darüber hinaus auch die Abwinklung von mit dem Verbinder verbundenen Flachkabel in der Weise ermöglicht, daß einseitig oder beidseitig auf der Oberseite herausgeführtes Flachkabel so abgebogen werden kann, daß es innerhalb der Flucht des Isolier, stoffkörpers liegt, so daß übliche Abdeckhauben übergeschoben werden können.

Zur Lösung dieser Aufgabe schlägt die Erfindung vor, daß der <so)ierstoffkörper aus zwei Halbschalen besteht, deren Trennfuge zwischen den beiden Kontaktstückreihen liegt, daß der die untere Fläche bildende Boden der Halbschalen für den Durchtritt der unteren Anschlußteile der Kontaktstücke entsprechend gelocht ist, daß die Aufnahme für die oberen Anschlußteile durch angepaßte, zur Trennfuge und zur oberen Fläche hin offene Ausnehmungen des das Kontaktstück halternden Schalenteiles sowie ein das Anschlußteil zur Ausnehmungswandung hin drängendes Klemmteil des jeweils anderen Halbschalenteiles gebildet ist, wobei die Kontaktreihen parallel versetzt zueinander angeordnet sind, so daß jeweils ein Klemmteil des einen Schalenteiles einem oberen Anschlußteil des Kontaktstückes des anderen Schalenteiles bei zusammengefügten Schalenteilen gegenübersteht, daß die Schalenteile zwischen den innenliegenden Endteilen der Anschlußteile eines jeden Kontaktstückes massive, schalenteileigene Auflager aufweisen und daß die Aufnahmen für die Anschlußteile eines jeden Kontaktstückes durch einen auch zur Trennebene hin offenen Verbindungskanal für das die Anschlußteile verbindende Band verbunden sind.

Durch die erfindungsgemäße Ausbildung des Isolierstoffkörpers aus zwei Halbschalen ist der Werkstoffaufwand erheblich gemindert. Darüber hinaus ist die Montage insofern erfeichtert, als die Halbschalen des lsolierstoffkörpers einseitig auf eine Unterlage gelegt werden können, um in dieser Position die Kontaktstücke maschinell oder manuell einsetzen zu können.

Zum Einsetzen der Kontaktstücke ist es erforderlich, daß diese zunächst mit ihrem unteren Anschlußteil, üblicherweise ein Steckerteil oder ein Hülsenteil in die entsprechende Lochung im Boden der Halbschale eingeschoben werden, wonach sie zur Seitenwand der Halbschale hin verschwenkt werden können, um dort in die entsprechenden Ausnehmungen und Aufnahmen eingelegt zu werden. Die Verriegelung der so eingesetzten Kontaktstücke erfolgt in der Weise, daß die beiden Schalenhälften mit zueinander gewandten Öffnungen aneinandergefügt werden, wobei durch die Klemmteile eine Verriegelung der Montageposition erfolgt. Durch die an den Halbschalenteilen angeformten Auflager wird verhindert, das die oberseitigen Anschlußteile, beispielsweise Messerkontakte, beim Einlegen und Eindrücken des entsprechenden Flachbandkabels in das Innere des Isolierstoffkörpers gedrückt werden, wodurch eine ordentliche Kontaktierung ausgeschlossen würde. Desweiteren verhindern die Auflager ein Eindrücken der unteren Anschlußteile beim Herstellen der Steckverbindung mit einem entsprechenden elektrischen Gerät, so daß auch hier eine sichere Kontaktgabe gewährleistet ist. Desweiteren ist durch die Ausbildung des Isolierstoffkörpers aus zwei Halbschalen die Möglichkeit gegeben, die Kontaktstücke relativ weit nach innen zu verlegen, so daß sie einen Abstand von den Umrissen des Isolierstoffkörpers aufweisen, der das Umbiegen eines verbundenen Flachbandkabels in der Weise ermöglicht, daß das Flachbandkabel innerhalb der Flucht des Isolierstoffkörpers angeordnet ist.

In Weiterbildung wird vorgeschlagen, das die Klemmteile eine Breite aufweisen, die nur einem Teil der Breite der oberen Anschlußteile, insbesondere weniger als einem Drittel der Breite, entspricht.

Vorteilhaft ist ferner, daß die oberen Anschlußteile von der der Trennfuge der Halbschalen abgewandten, parallel zur Trennfuge verlaufenden Außenwandung der Halbschale einen Abstand aufweisen, der mindestens der Dicke des Flachkabels entspricht.

Ferner ist es dafür vorteilhaft, daß das verbundene Flachbandkabel nicht über die Konturen des Verbinders hinaus vorragt, daß die obere Fläche des Isolierstoffkörpers in an sich bekannter Weise durch einen am Isolierstoffkörper verrastbar gehalterten Klemmbügel abdeckbar ist, wobei der Klemmbügel eingezogene Seitenränder aufweist, deren Einzug in der Breite etwa dem Abstand der oberen Anschlußteile von der Außenwandung des Isolierstoffkörpers entspricht.

Eine weitere Materialersparnis wird dadurch erreicht, daß das obere Klemmschalenteil mittelwandteillos ausgebildet ist, wobei die so gebildeten beiden Endkappen die mit dem Isolierstoffkörper verrastbaren Rasten und die Durchtrittsöffnungen für die Befestigungsmittel zur Halterung an dem unteren Klemmschalenteil aufweisen.

Zudem ist vorteilhafter Weise vorgesehen, daß die den lsolierstoffkörper bildenden Halbschalen an ihren in der Trennfuge liegenden unteren und seitlichen Randteilen verrastbar und/oder verklebt und/oder verschweißt sind.

Ein Ausführungsbeispiel der Erfindung ist in der Zeichnung dargestellt und im folgenden näher beschrieben.

Es zeigt:
Fig. 1 einen Verbinder in Explosionsansicht;
Fig. 2 einen Teil einer Halbschale des Isolierstoffkörpers des Verbinders gemäß der Erfindung in Ansicht und an den Schnittstellen a - d;
Fig. 3 den lsolierstoffkörper teilweise dargestellt in Draufsicht.

Der Verbinder zum Anschließen eines mehradrigen, elektrischen Flachkabels besteht im wesentlichen aus zwei flächig gegeneinander beispielsweise mittels Schrauben oder Nieten befestigbaren, vorzugsweise metallischen Klemmschalenteilen 1, 2, einem mehrteiligen lsolierstoffkörper 3, 4 zur Aufnahme, Halterung und Führung einer Vielzahl in zwei parallelen Reihen angeordneter Kontaktstücke 5 sowie einem als Deckel ausgebildeten Klemmbügel 6. Der Isolierstoffkörper 3 besitzt eine obere und eine zu ihr parallele untere Fläche und ist zwischen den stirnseitig offenen Klemmschalenteilen 1, 2 eingespannt. Jedes Kontaktstück 5 weist einen oberen Anschlußteil 51 auf, der sich rechtwinklig von der oberen Fläche des Isolierstoffkörpers 3 bis zu einem gemeinsamen Abstand von ihm erstreckt, wobei die oberen Anschlußteile 51 einen einheitlichen ersten Abstand voneinander haben. Desweiteren weist jedes Kontaktstück 5 einen unteren Anschlußteil 52 auf, der sich rechtwinklig zu der unteren Fläche des Isolierstoffkörpers 3 bis zu einem gemeinsamen Abstand von ihr über sie hinaus erstreckt, wobei auch diese Anschlußteile einen einheitlichen, allerdings zweiten Abstand voneinander haben, der sich von dem ersten Abstand unterscheidet. Die oberen und unteren Anschlußteile 51 bzw. 52 jedes Kontaktstückes 5 sind miteinander durch ein verformbares flaches Band 53 verbunden. Für den Fall, daß die unteren Anschlußteile als Mutterteile ausgebildet sind, ist ein weiteres Isolierstoffteil 4 vorgesehen, welches schon zum Schutz dieser Teile beim Herstellen der Steckverbindung dient. Sofern die unteren Anschlußteile 52 als Vaterteile ausgebildet sind, ist das lsolierstoffteil 4 entbehrlich.

Die Herstellung der Kontaktstücke erfolgt einstückig durch einen Stanz- bzw. Biegevorgang, wobei aus einem Blechstreifen zunächst zusammenhängend die Kontaktstücke für eine Reihe gestanzt und gebogen werden, wobei durch unterschiedliche Biegung des flachen Bandes 53 bei ansonsten gleicher Ausbildung der Kontaktstücke die unterschiedlichen Abstände der oberen und unteren Anschlußteile erzeugt wird. Diese zusammenhängende Kontaktreihe wird dann, wie dies im späteren noch beschrieben wird, in den Isolierstoffkörper 3 eingesetzt. Die Abtrennung der Werₖstoffverbindung zwischen den Kontaktstücken einer Reihe erfolgt erst nach der Montage im Isolierstoffkörper.

Erfindungsgemäß ist vorgesehen, daß der lsolierstoffkörper 3 aus zwei Halbschalen 31, 32 besteht, deren Trennfuge zwischen den beiden Kontaktstückreihen liegt. Die untere Fläche des Isolierstoffkörpers wird durch die Böden der Halbschalen 31, 32 gebildet, die Lochungen für den Durchtritt der unteren Anschlußteile 52 der Kontaktstücke 5 aufweisen. Die Aufnahme für die oberen AnschluBteile 51 ist durch angepaßte, zur Trennfuge und zur oberen Fläche hin offene Ausnehmungen des das jeweilige Kontaktstück 5 haltemden Schalenteiles 31 bzw. 32 sowie ein das Ilnschlußteil 51 zur Ausnehmungswandung hindrängendes Klemmteil 33 des jeweils anderen Halbschalenteiles 32 bzw. 31 gebildet. Die Kontaktstückreihen sind dabei parallel versetzt zueinander angeordnet, so daß jeweils ein Klemmteil 33 des einen Schalenteiles 31 bzw. 32 einen oberen Anschlußteil 51 des Kontaktstückes 5 des anderen Schalenteiles 32 bzw. 31 bei zusammengefügten Schalenteilen gegenübersteht. Die Schalenteile 31, 32 weisen zwischen den innenliegenden Endteilen der Anschlußteile 51 und 52 eines jeden Kontaktstückes 5 massive, schalenteileigene Auflager auf, die ein unerwünschtes Einschieben der Anschlußteile beim Einlegen des Flachbandkabels bzw. beim Herstellen der Steckverbindung unterbinden. Die Aufnahmen für die Anschlußteile 51 und 52 eines jeden Kontaktstückes 5 sind jeweils durch einen zur Trennebene hin offenen Verbindungskanal für das die AnschluBteile 51, 52 verbindende Band 53 verbunden. Diese Verbindungskanäle sind entsprechend der jeweils unterschiedlichen Biegungsform des Bandes 33 unterschiedlich verlaufend geformt.

Im Ausführungsbeispiel sind die Klemmteile 33 nur so breit ausgebildet, wie etwa der Hälfte, vorzugsweise weniger als einem Drittel der Breite der oberen Anschlußteile 51 der Kontaktstücke 5 entspricht. Dies ist insbesondere aus Figur 3 deutlich ersichtlich. Desweiteren sind die oberen Anschlußteile 51 von der der Trennfuge der Halbschalen 31, 32 abgewandten, parallel zur Trennfuge verlaufenden Außenwandung der Halbschalen so weit beabstandet, wie mindestens der Dicke des mit den Anschlußteilen 51 zu verbindenden Flachkabels entspricht. Auf diese Weise ist es möglich, das Flachkabel nach erfolgter Verbindung mit den Anschlußteilen 51 so nach oben abzubiegen, daß die Konturen des Flachkabels innerhalb der Konturen des Isolierstoffgehäuses 3 liegen. Dem gleichen Zweck dient die Ausbildung des als Deckel ausgebildeten Klemmbügels 6, der die obere Fläche des Isolierstoffkörpers 3 abdeckt und das eingelegte Flachbandkabel in die AnschluBteile 51 preßt. Hierzu ist der Deckel 6 mit eingezogenen Seitenrändern versehen, wie dies aus Fig. 1 deutlich ersichtlich ist. Der Einzug entspricht in der Breite etwa dem Abstand der oberen Anschlußteile 51 von der Außenwandung des Isolierstoffkörpers 3. Die Befestigung des Deckels 6 am Isolierstoffkörper 3 erfolgt über Rasten 34, 35 sowie entsprechende, aus der Zeichnung nicht ersichtliche Nuten im Deckelteil 6. Die Rastnase 34 dient zur Vorverastung, während die Rastnasen 35 die endgültige Verrastungslage sichern. Zum Zwecke der weiteren Materialersparnis ist das obere Klemmschalenteil 2 mittelwandteillos ausgebildet, wie dies aus Figur 1 ersichtlich ist. Die beiden so ausgebildeten Endkappen weisen mit dem Isolierstoffkörper 3 verrastbare Rasten 21 auf, die entsprechende Vorsprünge 36 des Isolierstoffkörpers 3 übergreifen. Es ist noch festzuhalten, das die Halbschalen 31, 32 an ihren in der Trennfuge liegenden unteren und seitlichen Randteilen mit Mutter- und Vaterteilen zur Bildung einer Steck- oder Rastverhindung versehen sind. Darüber hinaus oder alternativ können diese Teile auch miteinander verklebt oder verschweißt, beispielsweise ultraschallverschweiBt sein.

In Figur 2 ist besonders deutlich ersichtlich, wie die unteren und oberen Anschlußteile 51 bzw. 52 durch angeformte Auflager der Halbschale 31 zur Aufnahme von Druckkräften und zur Sicherung gegen Verschiebung gehaltert sind. Auch die Anordnung und Ausbildung der Klemmteile 33 mit ihrem kurvenförmigen Verlauf ihrer Vorderkante ist aus dieser Figur deutlich ersichtlich. In Figur 3 ist zu sehen, das die Kontaktstücke der parallel zueinander verlaufenden Kontaktreihen versetzt zueinander angeordnet sind und das die Klemmteile 33 zahnartig einandergreifen, wenn die beiden Schalenhälften 31, 32 zusammengefügt werden. Die Darstellung in Figur 3 entspricht dem Zusammenfügen der Halbschalen kurz vor dem vollständigen Aneinanderführen.

## Patentansprüche

1. Verbinder zum Anschließen eines mehradrigen elektrischen Flachkabels an andere Schaltungselemente, bestehend aus zwei flächig gegeneinander befestigbaren Klemmschalenteilen (1, 2), einem mehrteiligen Isolierstoffkörper (3, 4) zur Aufnahme, Halterung und Führung einer Vielzahl in zwei parallelen Reihen angeordneter Kontaktstücke (5), wobei der Isolierstoffkörper (3) eine obere und eine zu ihr parallele untere Fläche besitzt, zwischen den stirnseitig offenen Klemmschalenteilen (1, 2) eingespannt ist und jedes Kontaktstück (5) einen oberen Anschlußteil (51) aufweist, der sich rechtwinklig von der oberen Fläche des Isolierstoffkörpers (3) bis zu einem gemeinsamen Abstand von ihm erstreckt, welche oberen Anschlußteile (51) einen einheitlichen ersten Abstand voneinander haben, und einen unteren Anschlußteil, der sich rechtwinklig zu der genannten unteren Fläche bis zu einem gemeinsamen Abstand von ihr über sich hinaus erstreckt, welche Anschlußteile (51, 52) einen einheitlichen zweiten Abstand voneinander haben, der sich von dem ersten Abstand unterscheidet, wobei die oberen und unteren Anschlußteile (51, 52) jedes Kontaktstückes (5) miteinander durch ein verformbares, flaches Band (53) verbunden sind, dadurch gekennzeichnet, daß der Isolierstoffkörper (3) aus zwei Halbschalen (31, 32) besteht, deren Trennfuge zwischen den beiden Kontaktstückreihen liegt, daß der die untere Fläche bildende Boden der Halbschalen (31, 32) für den Durchtritt der unteren Anschlußteile (52) der Kontaktstücke (5) entsprechend gelocht ist, daß die Aufnahme für die oberen Anschlußteile (51) durch angepaßte, zur Trennfuge und zur oberen Fläche hin offene Ausnehmungen des das Kontaktstück (5) halternden Schalenteiles (31 bzw. 32) sowie ein das Anschlußteil (51) zur Aufnehmungswandung hin drängendes Klemmteil (33) des jeweils anderen Halbschalenteiles (32 bzw. 31) gebildet ist, wobei die Kontaktreihen parallel versetzt zueinander angeordnet sind, so daß ein Klemmteil (33) des einen Schalenteiles (31 bzw. 32) einem oberen Anschlußteil (51) des Kontaktstückes (5) des anderen Schalenteiles (32 bzw. 31) bei zusammengefügten Schalenteilen gegenübersteht, daß die Schalenteile (31, 32) zwischen den innenliegenden Endteilen der Anschlußteile (51, 52) eines jeden Kontaktstückes (5) massive, schalenteileigene Auflager aufweisen und daß die Aufnahmen für die Anschlußteile (51, 52) eines jeden Kontaktstückes (5) durch jeweils einen auch zur Trennebene hin offenen Verbindungskanal für das die Anschlußteile verbindende Band (53) verbunden sind und daß die obere Fläche des lsolierstoffkörpers (3) in an sich bekannter Weise durch einen am Isolierstoffkörper (3) verrastbar gehalterten Klemmbügel (6) abdeckbar ist, wobei der Klemmbügel (6) eingezogene Seitenränder aufweist, deren Einzug in der Breite etwa dem Abstand der oberen Anschlußteile (51) von der Außenwandung des Isolierstoffkörpers (3) entspricht.

2. Verbinder nach Anspruch 1 dadurch gekennzeichnet, das die Klemmteile (33) eine Breite aufweisen, die nur einem Teil der Breite der oberen Anschlußteile (51), insbesondere weniger als einem Drittel der Breite, entspricht.

3. Verbinder nach Anspruch 1 oder 2, dadurch gekennzeichnet, daß die oberen Anschlußteile (51) von der der Trennfuge der Halbschalen (31 bzw. 32) abgewandten, parallel zur Trennfuge verlaufenden Außenwandung der Halbschale (31 bzw. 32) einen Abstand aufweisen, der mindestens der Dicke des Flachkabels entspricht.

4. Verbinder nach einem der Ansprüche 1 bis 3, dadurch gekennzeichnet, daß das obere Klemmschalenteil (2) mittelwandteillos ausgebildet ist, wobei die so gebildeten beiden Endkappen die mit dem Isolierstoffkörper (3) verrastbaren Rasten und die Durchtrittsöffnungen für die Befestigungsmittel zur Halterung an dem unteren Klemmschalenteil (1) aufweisen.

5. Verbinder nach einem der Ansprüche 1 bis 4, dadurch gekennzeichnet, daß die den Isolierstoffkörper (3) bildenden Halbschalen (31, 32) an ihren in der Trennfuge liegenden unteren und seitlichen Randteilen verrastet und/oder verklebt und/oder verschweißt sind.

## Claims

1. A connector for connecting a flat multi-wire electric cable to other circuit elements, which connector consists of two parts of a damping casing (1, 2) which can be fastened flat against each other, a multi-part insulating body (3, 4) adapted to receive, hold and position a plurality of contact elements (5) arranged in two parallel rows, wherein the insulating body (3) comprises an upper surface and a lower surface parallel to the latter and is clamped between the open front faces of the parts of the clamping casing (1, 2), and each contact element (5) comprises an upper connecting part (51) which projects perpendicularly from the upper surface of the insulating body (3) for a constant distance from the latter and the upper connecting parts (51) are at a first uniform distance from one another, and each contact element also comprises a lower connecting part which projects perpendicularly from the said lower surface for a constant distance from the latter and these connecting parts (51, 52) are at a second uniform distance from one another, which differs from the first distance, and wherein the upper and lower connecting parts (51, 52) of each contact element (5) are connected to one another by means of a ductile flat band (53), characterized in that the insulating body (3) consists of two half-shells (31, 32) the separation line of which is situated between the two rows of contacts, in that in the bottoms of the half-shell s (31, 32) which form the lower surface there are holes appropriate for the lower connecting parts (52) of the contact elements (5) to pass through, in that the seats for the upper connecting parts (51) are formed by means of suitable recesses, which open onto the separation line and onto the upper surface, in the half-shell (31 or 32) which contains the contact element (5) and by a clamping part (33) of the other half-shell (32 or 31 respectively) which presses the connecting part (51) against the wall of the recess, and the rows of contacts are arranged parallel to one another in a staggered manner so that each clamping part (33) of one half-shell (31 or 32) is opposite an upper connecting part (51) of a contact element (5) of the other half-shell (32 or 31 respectively) when the two half-shells are put together, in that the half-shells (31, 32) comprise, between the inner end parts of each connecting part (51, 52), a solidly built support, specific to the half-shell, for every contact element (5) and in that in each case the recesses for the connecting parts (51, 52) of each contact element (5) are connected by means of a connecting channel for the band (53) which joins the connecting parts together, which channel also opens onto the separation plane, and in that the upper surface of the insulating body (3) is covered in a known way by a clamping stirrup (6) which can be looked onto the insulating body (3), and the clamping stirrup (6) comprises recessed side edges, the recession in the width of which corresponds approximately to the distance of the upper connecting parts (51) from the outer wall of the insulating body (3).

2. A connector according to claim 1, characterized in that the width of the clamping part (33) is equal to only part of the width of the upper connecting parts (51), and in particular is less than a third of their width.

3. A connector according to claim 1 or 2, characterized in that the upper connecting parts (51) are at a distance which corresponds to at least the thickness of the flat cable from the outer wall of the half-shell (31 or 32) which is opposite the separation line of the half-shells (31 and 32) and runs parallel to the separation line.

4. A connector according to one of claims 1 to 3, characterized in that the upper part of the clamping casing (2) is formed without middle wall parts, whereby the two end caps thus formed comprise catches which can be locked to the insulating body (3) and the through holes for the fastening means used for their attachment to the lower clamping casing (1).

5. A connector according to one of claims 1 to 4, characterized in that the half-shells (31, 32) which form the insulating body (3) are fastened by catches and/or bonded and/or welded at their lower and side edges which are situated at the separation line.

## Revendications

1. Dispositif de connexion pour la liaison entre un câble électrique plat à plusieurs brins et d'autres éléments de commutation, constitué par deux parties d'enveloppe de borne (1, 2) qui peuvent être fixées l'une contre l'autre au niveau de surfaces, par un corps (3) en matériau isolant comportant plusieurs parties et ayant pour fonction de recevoir, maintenir et guider un grand nombre de pièces de contact (5) disposées suivant deux rangées parallèles, ce corps (3) en matériau isolant comportant une surface supérieure et une surface inférieure, parallèles l'une à l'autre, et étant encastré entre les parties d'enveloppe de borne (1, 2) ouvertes du côté frontal et chaque pièce de contact (5) comportant une pièce de liaison supérieure (51) qui s'étend, perpendiculairement à la surface supérieure du corps (3) en matériau isolant, jusqu'à une certaine distance, toujours la même, de cette surface, les pièces de liaison supérieures en question (51) étant équidistantes les unes des autres, et une pièce de liaison inférieure, qui s'étend, perpendiculairement à la surface inférieure déjà mentionnée, jusqu'à une certaine distance, toujours la même, les pièces de liaison (51, 52) étant équidistantes les unes des autres, à une deuxième distance différente de la première distance, les pièces de liaison supérieures et inférieures (51, 52) de chaque pièce de contact (5) étant reliées l'une à l'autre par une bande plate déformable (53), caractérisé en ce que le corps (3) en matériau isolant est constitué par deux moitiés d'enveloppe (31, 32) dont le joint de séparation se trouve entre les deux rangées de pièces de contact, en ce que le fond des moitiés d'enveloppe (31, 32) qui constitue la surface inférieure est perforé pour permettre le passage des pièces de liaison inférieures (52) des pièces de contact, en ce que la partie conçue pour recevoir les parties de liaison supérieures (51) est constituée par des évidements de la partie d'envebppe (31 et 32) maintenant la pièce de contact (5) qui sont adaptés et ouverts dans la direction du joint de séparation et de la surface supérieure et par une partie de borne (33) de l'autre partie de moitié de borne (32 ou 31) qui pousse la pièce de liaison (5) dans la direction de la paroi de réception, les rangées de contacts parallèles l'une à l'autre étant décalées l'une par rapport à l'autre de sorte qu'une partie de borne (32) de l'une des parties d'enveloppe (31 ou 32) se trouve en face d'une pièce de liaison supérieure (51) de la pièce de contact (5) de l'autre partie d'enveloppe (32 ou 31) lorsque les parties d'enveloppe sont assemblées, en ce que les parties d'enveloppe (31, 32) comportent, entre les parties d'extrémité inférieures des pièces de liaison (51, 52) de chaque pièce de contact (5), des appuis massifs propres à l'enveloppe et en ce que les parties conçues pour recevoir les parties de liaison (51, 52) de chaque pièce de contact (5) sont reliées chacune par un conduit de liaison qui est destiné à la bande reliant les parties de liaison et est ouvert dans la direction du plan de séparation et en ce que la surface supérieure du corps (3) en matériau isolant peut être recouverte, d'une manière connue, par un étrier de borne (6) maintenu de manière à pouvoir être engagé sur le corps (3) en matériau isolant, cet étrier de borne (6) comportant des bords latéraux rentrés dont la largeur de rentrée correspond à peu près à la distance comprise entre les pièces de liaison supérieure (51) et la paroi extérieure du corps (3) en matériau isolant.

2. Dispositif de connexion selon la revendication 1, caractérisé en ce que les parties de borne (33) ont une largeur qui ne correspond qu'à une partie de la largeur des pièces de liaison supérieures (51), notamment qu'à moins du tiers de cette largeur.

3. Dispositif de connexion selon l'une des revendications 1 ou 2, caractérisé en ce que les pièces de liaison supérieures (51) sont, par rapport à la paroi extérieure de la moitié d'enveloppe (31 ou 32) qui est située à l'opposé du joint de séparation des moitiés d'enveloppe (31 ou 32) et est parallèle au joint de séparation, à une distance qui correspond au moins à l'épaisseur du câble plat.

4. Dispositif de connexion selon une des revendications 1 à 3, caractérisé en ce que la partie supérieure de borne (2) ne comporte pas de paroi de séparation médiane et que les deux capuchons d'extrémité ainsi formés comportent les dispositifs d'arrêt qui peuvent être bloqués avec le corps (3) en matériau isolant et des ouvertures de passage pour les moyens de fixation à la partie d'enveloppe de borne inférieure (1).

5. Dispositif de connexion selon une des revendications 1 à 4, caractérisé en ce que les moitiés d'enveloppe (31, 32) qui constituent le corps (3) en matériau isolant sont, au niveau de leurs parties marginales inférieures et latérales situées dans le joint de séparation, insérées et/ou collées et/ou soudées.
